# EUROPÄISCHE PATENTANMELDUNG

(11) **EP 1 953 351 A1**
(43) Veröffentlichungstag der Anmeldung: **06.08.2008**
(21) Anmeldenummer: 07002466.6
(22) Anmeldetag: 05.02.2007
(51) Int. Cl.: F01K 13/02, F01D 25/10, F01D 25/12

(54) **Konzept zum Vorwärmen und Anfahren von Dampfturbinen mit Eintrittstemperaturen über 650°C**

(71) Anmelder: SIEMENS AKTIENGESELLSCHAFT, 80333 München (DE)
(72) Erfinder: Glos, Stefan, Dr., 45657 Recklinghausen (DE); Heue, Matthias, 44879 Bochum (DE); Pfitzinger, Ernst-Wilhelm, Dr., 45478 Mülheim and der Ruhr (DE); Pieper, Norbert, 47178 Duisburg (DE)

(57) **Zusammenfassung**

Die Erfindung betrifft ein Verfahren zum Anfahren einer Strömungsmaschine, die einen Eintritt (4) und einen Auslass (6) aufweist, wobei ein Strömungsmedium in Strömungsrichtung (26) von dem Einlass (4) zum Auslass (6) strömt, und wobei die Strömungsmaschine vor dem Anfahren vorgewärmt wird. Das Strömungsmedium strömt bei der Vorwärmung zumindest in einem Teilabschnitt (24) der Strömungsmaschine entgegen der Strömungsrichtung (26).

## Beschreibung

Die Erfindung betrifft ein Verfahren zum Anfahren einer Strömungsmaschine, die zumindest einen Eintritt und zumindest einen Auslass aufweist, so dass ein Strömungsmedium in Strömungsrichtung von dem Eintritt zum Auslass strömt, wobei die Strömungsmaschine vor dem Anfahren vorgewärmt wird.

Derartige Verfahren zum Anfahren von Strömungsmaschinen unter Vorwärmung sind bekannt. Strömungsmaschinen sind beispielsweise Dampfturbinen, die z.B. eine Hochdruckteilturbine aufweisen. An die Hochdruckteilturbine schließen sich üblicherweise eine Mitteldruckteilturbine und daran eine Niederdruckteilturbine an. Das Strömungsmedium ist dann beispielhaft Dampf.

Der Dampf weist bei Eintritt in die Hochdruckturbine sehr hohe Temperaturen auf. Bei Leerlauf bzw. bei niedriger Last erfolgt während der Expansion durch die Beschaufelung nur ein sehr geringer Enthalpieabbau, so dass an der Abdampfseite der Dampfturbine Temperaturen auftreten, die deutlich höher als im Nennbetrieb sind. Dieses Problem tritt insbesondere bei einem Heißstart auf, da die Eintrittstemperatur aufgrund der thermischen Belastung der Einströmung nicht beliebig abgesenkt werden kann.

Der Erfindung liegt daher die Aufgabe zugrunde, ein Verfahren zum Anfahren von Strömungsmaschinen der Eingangs genannten Art, insbesondere von Dampfturbinen mit einfachen Mitteln dahingehend zu verbessern, dass nicht unzulässig hohe Temperaturen an der Abdampfseite der Hochdruckteilturbine auftreten.

Erfindungsgemäß wird die Aufgabe dadurch gelöst, dass das Strömungsmedium bzw. der Dampf bei der Vorwärmung und bei Leerlauf zumindest in einem Teilabschnitt der Strömungsmaschine bzw. der Dampfturbine entgegen der Strömungsrichtung strömt.

Der Erfindung liegt die Erkenntnis zugrunde, dass sich die Turbinentechnik, insbesondere die Dampfturbinentechnik mehr und mehr zu höheren Dampftemperaturen insbesondere an der Einlassseite entwickelt. Beispielsweise sind derzeit Eintritts-Dampftemperaturen mit einem Betrag von 700°C geplant. Die Erhöhung der Eintrittstemperatur ist aber mit einem hohen technischen Aufwand verbunden. Um diesen Aufwand zu begrenzen, ist es zweckmäßig, wenn die Temperatur an dem Auslass bzw. an der Abdampfseite der Hochdruckteilturbine bei üblichen Werten (z.B. unterhalb 650°C) gehalten würde. Die bisher bekannte Methode zum Anfahren der Dampfturbine würde bei den geplanten Eintrittstemperaturen von z.B. 700°C dazu führen, dass die Temperatur an der Abdampfseite mehr als 650°C betragen würde. Um dieser hohen Temperatur standzuhalten, müssen erhebliche Maßnahmen, beispielsweise Materialschutzmaßnahmen durchgeführt oder in diesem Temperaturbereich hitzbeständige Werkstoffe eingesetzt werden. Beide beispielhaft genannten Maßnahmen sind jedoch sehr kostenintensiv. Mittels des erfindungsgemäßen Verfahrens dagegen können Eintrittstemperaturen von bis zu 700°C oder mehr verwirklicht werden, ohne dass die zuvor beispielhaft genannten Maßnahmen durchgeführt werden müssten, wobei die Abdampftemperatur an der Abdampfseite (Auslass) gering gehalten werden kann.

Bekannte Dampfturbinen weisen insbesondere in ihrer Hochdruckteilturbine zwei Strömungsabschnitte auf, welche durch zwei aufeinander folgende Beschaufelungstrommeln gebildet sind. Hierbei ist in Strömungsrichtung des Strömungsmediums bzw. des Dampfes gesehen eine erste Beschaufelungstrommel vor einer zweiten Beschaufelungstrommel angeordnet. Zweckmäßiger Weise ist vorgesehen, dass das Strömungsmedium bzw. der Dampf bei der vor dem Anfahren durchzuführenden Vorwärmung und bei Leerlauf entgegen der Strömungsrichtung, also von dem Auslass in Richtung zum Einlass, durch die zweite Beschaufelungstrommel strömt. Bei dieser thermodynamisch ungünstigen, aber zur Vorwärmung vorteilhaften Vorgehensweise steigt die Temperatur des Dampfes mit der Strömung (aufgrund von Reibungsverlusten im Fluid (Strömungsmedium), so genannter Ventilation) an, wobei zur Sicherstellung einer Strömung an der eigentlichen Einlassseite der zweiten Beschaufelungstrommel ein geringerer Druck herrscht als an seiner eigentlichen Auslassseite. Durch diesen gewollten Effekt werden die jeweiligen Bauteile mit angepassten Temperaturen vorgewärmt. Vorteilhaft wird die eigentliche, relativ kalte Abdampfseite mit kaltem Dampf beströmt, wobei die Temperatur zur eigentlichen Einlassseite ansteigt, was dem normalen Betrieb der Dampfturbine bzw. der Hochdruckturbine entspricht, da auch hier an der Einlassseite bzw. der eigentlichen Hochdruckseite höhere Temperaturen herrschen als an der Abdampfseite bzw. als an dem Auslass.

Das erfindungemäße Verfahren benötigt externe Energie. Beide Beschaufelungstrommeln weisen eine gemeinsame Welle auf. Günstiger Weise wird die benötigte Energie daher über die in Strömungsrichtung gesehen erste Beschaufelungstrommel zugeführt, in dem das Strömungsmedium bzw. der Dampf in Strömungsrichtung durch die erste Beschaufelungstrommel strömt.

Zweckmäßig im Sinne der Erfindung ist, wenn ein dem Einlass bzw. der Einlassseite zugeordnetes Stellventil bei der Vorwärmung geöffnet, vorzugsweise nicht vollständig geöffnet ist, so dass das Strömungsmedium in Strömungsrichtung gesehen der ersten Beschaufelungstrommel zugeführt wird und in Strömungsrichtung also in Richtung zum Auslass bzw. zur Abdampfseite abkühlt. Bei dieser Vorgehensweise strömt heißer Dampf (ca.600 bis 700°C) in Strömungsrichtung von vorne in die Dampfturbine bzw. deren Hochdruckteilturbine ein, leistet in der ersten Beschaufelungstrommel Arbeit, und kühlt dabei ab, so dass die Eingangstemperatur des Dampfes höher ist als seine Ausgangstemperatur aus der ersten Beschaufelungstrommel.

Günstiger Weise ist weiter vorgesehen, dass bei der Vorwärmung und bei Leerlauf der Hochdruckteilturbine ein Entleerungsventil zu einem Kondensator und ein Umführungsventil zur kalten Zwischenüberhitzung (KZÜ) geöffnet sind, so dass das Strömungsmedium in der ersten Beschaufelungstrommel strömend abgekühlt und Dampf aus der KZÜ der zweiten Beschaufelungstrommel zugeführt wird, wobei sich der Dampf in der zweiten Beschaufelungstrommel entgegen der Strömungsrichtung strömend aufwärmt.

Vorteilhaft wird die Strömungsmaschine bzw. die Dampfturbine, insbesondere deren Hochdruckteilturbine mit seiner ersten und zweiten Beschaufelungstrommel bzw. seinen beiden Strömungsteilabschnitten zum einen in Strömungsrichtung und zum anderen entgegen der Strömungsrichtung durchströmt. Dabei wird die erste Beschaufelungstrommel in Strömungsrichtung von vorne durchströmt und über Leistungsabgabe angewärmt, wobei die zweite Beschaufelungstrommel entgegen der Strömungsrichtung von hinten durchströmt und unter Leistungsaufnahme angewärmt wird.

Mit einer derartigen Vorwärmung der beispielhaften Hochdruckteilturbine wird der gesamte Strang angefahren, synchronisiert, und eine Mindestleistung aufgenommen. Nach Erreichen der Mindestleistung schließt das Entleerungsventil zum Kondensator und das Umführungsventil zur KZÜ. Dadurch nimmt die Hochdruckteilturbine sehr schnell Leistung auf, so dass keine hohen Abdampftemperaturen auftreten.

Die Abdampftemperatur in der Hochdruckteilturbine kann so beim Anfahren in dem gewünschten, vorzugsweise niedrigen Bereich (unterhalb von 650°C) gehalten werden. Mittels des Hochdruckstellventils, dem Entleerungsventil zum Kondensator und dem KZÜ Umführungsventil stehen vorteilhaft drei Einstellgrößen zur Steuerung des erfindungsgemäßen Verfahrens zur Verfügung. Die hohe Zahl der Einstellgrößen (Stellventil, Umführungsventil, Entleerungsventil) ermöglicht es, den Temperaturverlauf bei dem Vorwärmen und bei Leerlauf an allen Stellen genau einzuhalten. Damit kann sowohl die Drehzahl geregelt werden als auch die axiale Temperaturverteilung eingestellt werden.

Weiter vorteilhafte Ausgestaltungen der Erfindung sind in den Unteransprüchen und der folgenden Figurenbeschreibung offenbart. Es zeigen
- Figur 1: eine Prinzipskizze einer Dampfturbine und
- Figur 2: eine Prinzipskizze einer Hochdruckteilturbine.

In den unterschiedlichen Figuren sind gleiche Teile stets mit denselben Bezugszeichen versehen, weswegen diese in der Regel auch nur einmal beschrieben werden.

Figur 1 zeigt eine Prinzipskizze einer Strömungsmaschine 1 in der Ausgestaltung als Dampfturbine 1 mit vorgeschaltetem Kessel 2. Von der Dampfturbine 1 ist beispielhaft deren Hochdruckteilturbine 3 dargestellt, die einen Einlass 4 und einen dazu gegenüberliegenden Auslass 6 aufweist. Die Hochdruckteilturbine 3 ist prinzipiell als Konus dargestellt, welcher sich von dem Einlass 4 zu dem Auslass 6 konusartig erweitert.

Dem Einlass 4 ist ein Stellventil 7 bzw. ein Hochdruck-Stellventil 7 zugeordnet. Dem Auslass 6 ist ein Umführungsventil 8 zu einer kalten Zwischenüberhitzung (KZÜ) zugeordnet. Weiter ist der Hochdruckteilturbine 3 ein Entleerungsventil 9 zu einem Kondensator 11 zugeordnet. In dem dargestellten Ausführungsbeispiel ist das Entleerungsventil 9 über eine Verbindungsleitung 12 etwa in der Mitte der Hochdruckteilturbine 3 mit dieser verbunden. Auch dem Stellventil 7 und dem Umführungsventil 8 ist eine entsprechende Verbindungsleitung 13 bzw. ein Bypass 14 zugeordnet.

In der Verbindungsleitung 12 ist weiter eine Rückschlagklappe 16 zu einem Vorwärmer vorgesehen. In der Verbindungsleitung 13 von dem Kessel 2 zur Hochdruckteilturbine 3, in welcher das Stellventil 7 angeordnet ist, ist Stromaufwärts (Strömungsrichtung des Dampfes von dem Kessel 2 zur Hochdruckteilturbine 3) des Stellventils 7 ein Abzweig 17 zu einer Hochdruck Umleitstation 18 mit Wassereinspritzung vorgesehen, welche über eine Verbindungsleitung 19 mit einer Leitung 21, in welcher eine Rückschlagklappe 22 zur KZÜ angeordnet ist, verbunden ist. Die Rückschlagklappe 22 ist bei der Vorwärmung und bei Leerlauf geschlossen. Der Bypass 14 ist derart angeordnet, dass die Rückschlagklappe 22 umführt wird, so dass Dampf bei geschlossener Rückschlagklappe 22 und geöffneten Umführungsventil 8 durch den Bypass 14 strömen kann.

Die Leitung 21 kann zur Zwischenüberhitzung des Kessels und von hier aus zur Mitteldruckteilturbine weitergeführt sein, was in Figur 1 nicht dargestellt ist.

In Figur 2 ist eine Prinzipskizze der beispielhaften Hochdruckteilturbine 3 dargestellt.

Die Hochdruckteilturbine 3 weist beispielhaft zwei StrömungsTeilabschnitte 23 und 24 auf. Die beiden Strömungsteilabschnitte 23 und 24 sind in Strömungsrichtung 26 des Strömungsmediums bzw. des Dampfes hinter einander angeordnet, und als erste Beschaufelungstrommel 23 sowie als zweite Beschaufelungstrommel 24 ausgeführt.

Der Einlass 4 ist in Figur 2 auf der linken Zeichnungsebene angeordnet, wobei dazu gegenüberliegend der Auslass 6 auf der rechten Zeichnungsebene angeordnet ist. Beide Beschaufelungstrommeln 23 und 24 weisen eine gemeinsame Welle 25 auf, welche prinzipiell mittels der strichpunktierten Linie dargestellt ist.

Die erste Beschaufelungstrommel 23 erweitert sich prinzipiell dargestellt konusartig von dem Einlass 4 in Richtung zum Auslass 6. Hieran schließt sich die zweite Beschaufelungstrommel 24 an, welche einlassseitig bezogen auf einen Auslass 27 der ersten Beschaufelungstrommel 23 einen etwas größeren Durchmesser an deren Einlass 28 aufweist, wobei sich die zweite Beschaufelungstrommel 24 in Richtung zum Auslass 6 konusartig erweitert.

Die Dampfturbine 1 bzw. die Hochdruckteilturbine 3 wird unter Vorwärmung angefahren.

Hierzu ist das Stellventil 7 nicht vollständig, sondern nur etwas geöffnet, so dass der heiße Dampf aus dem Kessel 2 kommend in die erste Beschaufelungstrommel 23 einströmen (Pfeil 29) und in Strömungsrichtung 26 durch diese strömen kann. Hierbei kühlt der Dampf ab, wobei die Eintrittstemperatur t1 an dem Einlass 4 größer ist als die Abdampftemperatur t2 an dem Auslass 27 der ersten Beschaufelungstrommel 23. Auch der Druckunterschied ist entsprechend, wobei der Einlassseitige Druck p1 einen größeren Betrag aufweist als der auslasssei-tige Druck p2.

Der aus der ersten Beschaufelungstrommel 23 strömende Dampf wird über die Leitung 12 zum Kondensator 11 geführt (Pfeil 31). Hierzu ist das Entleerungsventil 9 geöffnet. Über den Bypass 14 und das geöffnete Umführungsventil 8 wird Dampf aus der KZÜ dem eigentlichen Auslass 6 bzw. der eigentlichen Abdampfseite der Hochdruckteilturbine 3 zugeführt (Pfeil 32). Die KZÜ-Rückschlagklappe 22 ist geschlossen.

Die eigentliche Abdampfseite 6 der Dampfturbine 1 bzw. der Hochdruckteilturbine 3 wird somit vorteilhaft mit relativ kaltem Dampf beströmt, wobei der einströmende Dampf entgegen der eigentlichen Strömungsrichtung 26 durch die zweite Beschaufelungstrommel 24 strömt. Die entgegengesetzte Strö-mungsrichtung in der zweiten Beschaufelungstrommel 24 ist mittels des Pfeils 33 dargestellt.

Dieser Zustand ist thermodynamisch sehr ungünstig, führt aber entgegen der eigentlichen Strömungsrichtung 26 zu einem Ansteigen der Temperatur des Dampfes von der eigentlichen Abdampfseite 6 in Richtung zum eigentlichen Einlass 28 der zweiten Beschaufelungstrommel 24. Hierbei ist die Temperatur t3 an der eigentlichen Abdampfseite 6 geringer als die Temperatur t2 an der eigentlichen Einlassseite 28 der zweiten Beschaufelungstrommel 24 (t2>t3), wobei der Druck p3 größer ist als der Druck p2 (p2<p3). Mittels dieses Effektes werden die Bauteile der Hochdruckteilturbine 3 mit angepassten Temperaturen vorgewärmt und hohe Abdampftemperaturen bei Leerlauf verhindert.

Vorteilhafter Weise wird die Hochdruckteilturbine 3 somit vor dem eigentlichen Anfahren vorgewärmt. Dabei wird die Hochdruckteilturbine 3 bzw. deren beiden Beschaufelungstrommeln 23 und 24 von zwei Seiten beströmt, und zwar mit hohen Temperaturen von vorne (erste Beschaufelungstrommel 23; Pfeil 26) und mit niedrigen Temperaturen von hinten (zweite Beschaufelungstrommel 24; Pfeil 33). Der zugeführte Dampf wird über die vorhandene Anzapfung (Leitung 12) zum Kondensator 11 geführt.

Die relativ kalte, eigentliche Abdampfseite 6 wird mit kaltem Dampf beströmt, wobei die Temperatur des in Richtung zum eigentlichen Einlass 4 strömenden Dampfes ansteigt. Dies entspricht dem normalen Betrieb der Hochdruckteilturbine 3, an deren Hochdruckseite bzw. an deren Einlass 4 die höchsten Temperaturen herrschen. Die für das vorteilhafte Verfahren benötigte Energie wird über die erste Beschaufelungstrommel 23 zugeführt. Hierzu ist das bzw. sind die Stellventile 7 leicht geöffnet, so dass heißer Dampf (ca. 600 bis 700°C) von vorne, also in Strömungsrichtung 26 in die erste Beschaufelungstrommel 23 einströmt. Auf seinem Weg durch die erste Beschaufelungstrommel 23 in Strömungsrichtung 26 leistet der Dampf über die erste Beschaufelungstrommel 23 Arbeit und kühlt dabei ab (p1>p2 und t1>t2).

So wird die erste Beschaufelungstrommel 23 von vorne unter Leistungsabgabe und die zweite Beschaufelungstrommel 24 von hinten unter Leistungsaufnahme angewärmt.

Mit einer derart betriebenen Hochdruckteilturbine 3 wird der Strang angefahren, synchronisiert und eine Mindestleistung aufgenommen. Nach erreichen der Mindestleistung schließt das Entleerungsventil 9 zum Kondensator 11 und das Umführungsventil 8 zur KZÜ-Rückschlagklappe 22.

Insgesamt nimmt die Hochdruckteilturbine somit sehr schnell Leistung auf, so dass keine hohen Abdampftemperaturen auftreten.

Die Hochdruck-Abdampftemperatur kann beim Anfahren vorteilhaft in dem gewünschten Bereich (<650°C) gehalten werden.

Mittels des Hochdruckstellventils 7, dem Entleerungsventil 9 zum Kondensator und dem KZÜ Umführungsventil 8 stehen vorteilhaft drei Einstellgrößen zur Steuerung des erfindungsgemäßen Verfahrens zur Verfügung. Die hohe Zahl der Einstellgrößen (Stellventil 7, Umführungsventil 8, Entleerungsventil 9) ermöglicht es, den Temperaturverlauf bei dem Vorwärmen und bei Leerlauf an allen Stellen genau einzuhalten. Damit kann sowohl die Drehzahl geregelt werden als auch die axiale Temperaturverteilung eingestellt werden.

Beispielsweise kann das Stellventil 7 bei Leerlauf teilweise geöffnet sein und geöffnet werde, so dass die Drehzahl steigt, und die Temperatur in der Verbindungsleitung 12 sinkt. Zudem kann das Umführungsventil 8 teilweise geöffnet und das Entleerungsventil 9 voll geöffnet sein. Wird das Umführungsventil 8 geöffnet sinkt die Temperatur in der Verbindungsleitung 12 und auch die Drehzahl sinkt.

## Patentansprüche

1. Verfahren zum Anfahren einer Strömungsmaschine (1),
die einen Eintritt (4) und einen Auslass (6) aufweist,
wobei ein Strömungsmedium in Strömungsrichtung (26) von dem Einlass (4) zum Auslass (6) strömt und
wobei die Strömungsmaschine (1) vor dem Anfahren vorgewärmt wird,
**dadurch gekennzeichnet, dass**
das Strömungsmedium zumindest bei der Vorwärmung zumindest in einem Strömungsteilabschnitt (24) der Strömungsmaschine (1) entgegen der Strömungsrichtung (26) strömt.

2. Verfahren nach Anspruch 1,
**dadurch gekennzeichnet, dass**
die Strömungsmaschine (1) zwei in Strömungsrichtung (26) aufeinander folgende Strömungsteilabschnitte (23, 24) aufweist, welche durch zwei Beschaufelungstrommeln (23, 24) gebildet sind,
wobei das Strömungsmedium bei der Vorwärmung entgegen der Strömungsrichtung (26) durch die zweite Beschaufelungstrommel (24) strömt.

3. Verfahren nach Anspruch 1 oder 2,
**dadurch gekennzeichnet, dass**
der Auslass (6) mit kaltem Strömungsmedium beströmt wird,
wobei die Temperatur des Strömungsmediums bei seiner Strömung in Richtung zum Einlass (4) ansteigt.

4. Verfahren nach einem der vorhergehenden Ansprüche,
**dadurch gekennzeichnet, dass**
das Strömungsmedium bei der Vorwärmung in Strömungsrichtung (26) durch einen ersten Strömungsteilabschnitt (23) strömt und sich abkühlt.

5. Verfahren nach einem der vorhergehenden Ansprüche,
**dadurch gekennzeichnet, dass**
ein dem Einlass (4) zugeordnetes Stellventil (7) geöffnet ist, so dass heißes Strömungsmedium in Strömungsrichtung (26) gesehen von vorne in die Strömungsmaschine (1) einströmt, Arbeit leistet und dabei abkühlt.

6. Verfahren nach einem der vorhergehenden Ansprüche,
**dadurch gekennzeichnet, dass**
ein Entleerungsventil (9) zu einem Kondensator (11) und ein Umführungsventil (8) zu einer kalten Zwischenüberhitzung geöffnet ist,
wobei sich das Strömungsmedium in dem zumindest einen Strömungsteilabschnitt (23) entgegen der Strömungsrichtung (26) strömend aufwärmt.

7. Verfahren nach einem der vorhergehenden Ansprüche,
**dadurch gekennzeichnet, dass**
die Strömungsmaschine (1) in seinem ersten Strömungsteilabschnitt (23) in Strömungsrichtung (26) und in seinem zweiten Strömungsteilabschnitt (24) entgegen der Strömungsrichtung (26) von dem Strömungsmedium durchströmt wird.
